# EUROPÄISCHE PATENTSCHRIFT

(11) **EP 0 659 644 B1**
(45) Veröffentlichungstag und Bekanntmachung des Hinweises auf die Patenterteilung: **05.03.1997**
(21) Anmeldenummer: 94119557.0
(22) Anmeldetag: 10.12.1994
(51) Int. Cl.: B65B 19/10

(54) **Vorrichtung zum Bilden von Zigarettenblöcken**
Apparatus for forming groups of cigarettes
Dispositif pour former des groupes de cigarettes

(30) Priorität: 22.12.1993 DE 4343803
(43) Veröffentlichungstag der Anmeldung: 28.06.1995
(73) Patentinhaber: Maschinenfabrik Alfred Schmermund GmbH & Co., D-58285 Gevelsberg (DE)
(72) Erfinder: Zwiechowski, Jürgen, D-58332 Schwelm (DE)
(74) Vertreter: Sparing Röhl Henseler Patentanwälte

(56) Entgegenhaltungen:
- EP-A- 0 557 783
- DE-A- 2 453 625
- DE-C- 431 106
- DE-C- 508 224
- FR-A- 1 550 378

## Beschreibung

Die Erfindung betrifft eine Vorrichtung zum Bilden von aus drei Reihen von Zigaretten bestehenden Zigarettenblöcken, wobei die mittlere Reihe eine Zigarette weniger als die anderen Reihen enthält, mit durch beabstandet zueinander angeordnete Schachtwände gebildeten Schächten in einer Anzahl entsprechend der um eins erhöhten Maximalzahl der Zigaretten in den Reihen und mit einer Breite etwas größer als der Zigarettendurchmesser zur Aufnahme von übereinander angeordneten Zigaretten und einem Blockschieber zum gleichzeitigen Ausschieben einer zur Bildung jeweils eines Zigarettenblocks notwendigen Anzahl von Reihen von Zigaretten aus dem unteren, über einem Schachtboden befindlichen Entnahmebereich der Schächte in eine Blockaufnahme, wobei die Schächte im Entnahmebereich derart schräg zum Schachtboden verlaufen und ein äußerer Schacht in der Position der beiden unteren Reihen so verschlossen ist, daß die unteren drei Reihen von Zigaretten bereits im wesentlichen entsprechend ihrer versetzten Anordnung im späteren Zigarettenblock zueinander versetzt angeordnet sind.

Eine derartige Vorrichtung ist aus der DE-C-508 224 bekannt, bei der die Zigaretten aus den Schächten zwecks weiterer Verpackung in eine Blockaufnahme eines Förderers überschoben werden, ohne daß sie bereits zusammengedrückt werden.

Aus der EP-A-0 557 783 ist eine Vorrichtung zum Bilden von Zigarettenblöcken bekannt, bei der Zigaretten der einzelnen Reihen senkrecht übereinander in den Schächten angeordnet sind, wobei die zur Blockbildung erforderlichen untersten Reihen mittels eines Blockschiebers über ein Mundstück gleichbleibenden Querschnitts in eine Überführungszelle überschoben werden, wobei in der mittleren Reihe an einer Seite eine Zigarette fehlt. Dementsprechend hat das Mundstück eine diese Lücke füllende Leiste. Die beiden mittleren Schachtwände sind bis zum Austrittsende des Mundstücks verlängert und die Seitenwände der Überführungszelle einwärts verschwenkbar.

Ferner ist aus der DE-C-4 205 879 eine Vorrichtung zum Bilden von Zigarettenblöcken bekannt, bei der Schächte vorgesehen sind, die durch beabstandete Schachtwände gebildet werden, die senkrecht zu einem Schachtboden verlaufen. Hierbei ist ein seitlicher Schacht in der Position entsprechend der mittleren Reihe des zu bildenden Zigarettenblocks durch einen Steg für den Zigarettendurchtritt verschlossen und eine einen zusätzlichen Schacht umfassende Einrichtung zum Zuführen jeweils einer Zigarette unter den Steg nach jedem Ausschieben einer Anzahl von Zigaretten entsprechend einem Zigarettenblock mittels eines Blockschiebers vorgesehen. Hierbei befinden sich die aus den Schächten auszuschiebenden Zigaretten zunächst vertikal noch bis auf eine Zweierreihe in Dreierreihen übereinander und müssen nach ihren Austritt aus den Schächten in die zueinander versetzte Position verschoben und außerdem zusammengedrückt werden, wozu von allen vier Seiten eine verdichtende Kraft aufzubringen ist. Trotz des relativ schonenden Ausschiebens sind daher Störungen nicht auszuschließen.

Aus der DE-C-2 453 625 ist ferner eine Vorrichtung zum Bilden von Zigarettenblöcken bekannt, bei der an jeder Seite drei waagerecht endende Schächte vorgesehen sind, die jeweils eine Anzahl von Zigaretten einer der drei waagerechten Zigarettenreihen eines Zigarettenblocks zuführen, wobei zwei mittlere Zigaretten der drei Reihen durch zwei vertikale Schächte bereitgestellt werden. Letztere sind soweit schräg gestellt, daß auf gegenüberliegenden Seiten hiervon die unterste und oberste Reihe - umgekehrt zueinander - an einer Seite dieser beiden Schächte eine Zigarette mehr als an der anderen Seite zum Ausschieben aufweisen. Zwar werden hierdurch die Zigaretten in den waagerechten Reihen zueinander versetzt, jedoch sind zwangsläufig die vertikalen Abstände zwischen den aneinanderliegenden Zigaretten in den waagerecht endenden Schächten erheblich, während kein vertikaler Abstand zwischen den Zigaretten in den schräg vertikal endenden Schächten besteht, die dafür aber in vertikaler Richtung voneinander getrennt sind. Beim Ausschieben sind daher auch hier von allen vier Seiten Kräfte auf die Zigaretten auszuüben und in erheblichem Maße die Abstände zwischen den Zigaretten zu vermindern. Hierdurch können leicht Störungen verursacht werden.

Aufgabe der Erfindung ist es, eine Vorrichtung der eingangs genannten Art zu schaffen, die eine äußerst schonende Behandlung der Zigaretten bei der Blockbildung ermöglicht.

Diese Aufgabe wird dadurch gelöst, daß die Blockaufnahme feststehend ist und sich austrittsseitig zu einer Zelle einer Blockfördereinrichtung derart seitlich verengt, daß der vom Blockschieber hindurchgeführte Zigarettenblock zusammengedrückt wird, wobei die Zelle gegenüber der Blockaufnahme sich weiter verengend ausgebildet ist und die mittleren Schachtwände sich teilweise in den sich verengenden Bereich der Blockaufnahme erstrecken.

Da eine Schachtanordnung derart gewählt wird, daß die Blockformation bereits in den Schächten gebildet wird, d.h. daß die Zigaretten bereits in den drei Reihen auf Lücke zur benachbarten Reihe liegen, wird das Blockmaß in vertikaler Richtung praktisch bereits durch die Schachtanordnung gebildet, so daß die so gebildete und ausgeschobene Formation im wesentlichen nur durch Zusammendrücken von den beiden Schmalseiten der Formation her zu verdichten ist, um das gewünschte Blockmaß zu erreichen. Hierdurch ergibt sich eine äußerst schonende Behandlung der Zigaretten und damit eine entsprechend geringe Störanfälligkeit der Blockbildung.

Weitere Ausgestaltungen der Erfindung sind der nachfolgenden Beschreibung und den Unteransprüchen zu entnehmen.

Die Erfindung wird nachstehend anhand eines in den beigefügten Abbildungen dargestellten Ausführungsbeispiels näher erläutert.

Fig. 1 zeigt schematisch eine Frontansicht einer Zigarettenschachtanordnung für eine Vorrichtung zum Bilden von aus drei Reihen von Zigaretten bestehenden Zigarettenblöcken.

Fig. 2 zeigt eine Schnittansicht von oben auf die Vorrichtung.

Fig. 3 und 4 zeigen die relativen Positionen von Schieberabschnitten eines Blockschiebers in bezug auf auszuschiebende bzw. überschobene Zigaretten.

Fig. 5 zeigt ausschnittweise eine Ausführungsform eines Zigarettenschachtes.

Die in Fig. 1 dargestellte Vorrichtung umfaßt zwei Zigarettentrichter 1, die jeweils acht Schächte 2 umfassen. Die Schächte 2, die eine Breite etwas breiter als ein Durchmesser einer Zigarette 3 aufweisen, werden durch Schachtwände 4 gebildet, die zum oberen Eintrittsende für die Zigaretten 3 hin konisch verbreitert sind. Die Schächte 2 enden unterseitig an einem Schachtboden 5. Ferner sind die Schächte 2 und dementsprechend die Schachtwände 4 gekrümmt und enden in einem Winkel von etwa 40° bis 60° gegenüber dem Schachtboden 5. Hierdurch sind die unteren drei Reihen von Zigaretten 3, und zwar die gestrichelt markierten, in den Schächten 2 bereits im wesentlichen entsprechend ihrer Anordnung im späteren Zigarettenblock zueinander versetzt angeordnet. Ein äußerer Schacht 2' ist hierbei in der Position der beiden unteren Reihen verschlossen, so daß sich in den beiden unteren Reihen jeweils sieben Zigaretten 3 und in der darüber befindlichen Reihe jeweils acht Zigaretten 3 befinden.

Die zwanzig Zigaretten 3 für einen Zigarettenblock werden aus dem Entnahmebereich der Schächte 2 mittels eines Blockschiebers 6 in eine Blockaufnahme 7 ausgeschoben. Der Blockschieber 6 besitzt sechs entsprechend der Schrägstellung der Schachtwände 4 zum Schachtboden 5 schräggestellte Schieberabschnitte 8' zum Ausschieben von jeweils drei schräg übereinander befindlichen Zigaretten 3 und zusätzlich jeweils an den Seiten hiervon einen Schieberabschnitt 8'' zum Ausschieben einer einzelnen Zigarette 3 aus den beiden äußeren Schächten 2 und 2'.

Die Blockaufnahme 7, die sich in Schieberichtung seitlich verengt, um den eingeschobenen Zigarettenblock entsprechend zusammenzudrücken, besitzt an beiden Seiten jeweils einen sich in Schieberichtung erstreckenden Führungssteg 9 zum Einnehmen der seitlichen Freiräume der mittleren, nur aus sechs Zigaretten 3 bestehenden Reihe. Zusätzlich sind zwei weitere Führungstege 10 parallel zu den Führungsstegen 9 vorgesehen, von denen einer unterhalb und einer oberhalb des benachbarten Führungsstegs 9 korrespondierend zu den Schieberabschnitten 8'' angeordnet ist. Die Führungsstege 10 haben eine geringere Breite als die Führungsstege 9 und engen am Eintritt zur Blockaufnahme 7 den Eintrittsbereich für die beiden einzeln mittels der Schieberabschnitte 8'' auszuschiebenden Zigaretten 3 nicht ein, sondern sind dort bündig mit den benachbarten Schachtwänden 4.

Die Schieberabschnitte 8'' haben jeweils einen Ausschnitt 11 zur Aufnahme des zugeordneten Führungsstegs 10, während die beiden äußeren Schieberabschnitte 8' ebenfalls jeweils einen Ausschnitt 12 zur Aufnahme des zugeordneten Führungsstegs 9 sowie eine Abfasung 13 aufweisen. Letztere ermöglichen, daß die äußeren Schieberabschnitte 8' trotz der sich verengenden Blockaufnahme 7 hindurchgeschoben werden können.

Die Blockaufnahme 7 kann eine feststehende Weiche oder auch eine bewegliche Tasche sein. Wenn die Blockaufnahme 7 eine feststehende Weiche ist, kann sie als Mundstück für eine Zelle 14 eines schematisch in Fig. 1 angedeuteten Revolvers 15 oder Fördergurtes dienen, deren Aufnahmebereich 16 für den Zigarettenblock nochmals etwas verengt ist, um die Zigaretten 3 in gewünschtem Maße zusammenzupressen. Der Blockschieber 6 schiebt dann die Zigaretten 3 bis in die Zelle 14.

Fig. 3 zeigt die Eintrittsseite der Blockaufnahme 7 vom Zigarettentrichter 1 aus gesehen, während Fig. 4 die relative Anordnung der Zigaretten 3 des in die Zelle 14 eingeschobenen Zigarettenblocks zu den Schieberabschnitten 8', 8'' zeigt.

Die Schachtwände 4 können einen sich in einer Ebene senkrecht zu den Schächten 2 erstreckenden Schenkel 17 aufweisen, mit dem sie an einer Rückwand 18 angeschraubt sind.

Ein Teil der Schachtwände 4, im dargestellten Ausführungsbeispiel die vier mittleren, können, wie in Fig. 2 dargestellt, sich teilweise in die Blockaufnahme 7 hinein erstreckende Zipfel 19 aufweisen, die den Zigarettenblock beim Einschieben stützen. Auch auf der gegenüberliegenden Seite können die Schachtwände 4 diese verlängernde Zipfel 20 aufweisen, die sich mit ihren Enden bereits in der Ausgangsstellung des Blockschiebers 6 zwischen den Schieberabschnitten 8', 8'' befinden.

Die Schachtwände 4 können beispielsweise einen halben Zigarettendurchmesser über dem Schachtboden 5 enden. Sie können aber auch, wie in Fig. 5 dargestellt, insofern zweiteilig ausgeführt sein, als ihr konischer Abschnitt 4' auf der Höhe der dritten Reihe von Zigaretten 3 über dem Schachtboden 5 endet und getrennt hierzu im Schachtboden 5 eingespannte, die Abschnitte 4' verlängernde Abschnitte 4'' vorgesehen sind. Die Abschnitte 4'' sind dann zu den Zipfeln 19, 20 verlängert.

Oberhalb der Schachtwände 4 befinden sich Rüttelrollen 21, um das Eintreten der Zigaretten 3 in die Schächte 2 zu unterstützen. Hierbei ist es zweckmäßig, die Schachtwände 4 oberseitig abwechselnd in zwei unterschiedlichen Höhen zueinander enden zu lassen.

Anstelle des im dargestellten Ausführungsbeispiel gewählten Zigarettenblocks aus zwanzig Zigaretten 3 kann irgendeine aus drei Reihen mit X+1, X und X+1 Zigaretten 3 bestehende Formation gebildet werden. Das Prinzip läßt sich auch bei mehr als drei Reihen von Zigaretten 3, wobei jede zweite Reihe eine Zigarette 3 weniger als die anderen reihen enthält, entsprechend anwenden, wobei jeweils für zwei zusätzliche Reihen ein weiterer Schacht 2 erforderlich wird, wobei der Blockschieber 6 zwei Schieberabschnitte 8'' zum Ausschieben jeweils der untersten Zigarette 3 aus den beiden äußeren Schächten 2, 2' aufweist.

## Patentansprüche

1. Vorrichtung zum Bilden von aus drei Reihen von Zigaretten (3) bestehenden Zigarettenblöcken, wobei die mittlere Reihe eine Zigarette (3) weniger als die anderen Reihen enthält, mit durch beabstandet zueinander angeordnete Schachtwände (4) gebildeten Schächten (2) in einer Anzahl entsprechend der um eins erhöhten Maximalzahl der Zigaretten (3) in den Reihen und mit einer Breite etwas größer als der Zigarettendurchmesser zur Aufnahme von übereinander angeordneten Zigaretten (3) und einem Blockschieber (6) zum gleichzeitigen Ausschieben einer zur Bildung jeweils eines Zigarettenblocks notwendigen Anzahl von Reihen von Zigaretten (3) aus dem unteren, über einem Schachtboden (5) befindlichen Entnahmebereich der Schächte (2) in eine Blockaufnahme (7), wobei die Schächte (2) im Entnahmebereich derart schräg zum Schachtboden (5) verlaufen und ein äußerer Schacht (2') in der Position der beiden unteren Reihen so verschlossen ist, daß die unteren drei Reihen von Zigaretten (3) bereits im wesentlichen entsprechend ihrer versetzten Anordnung im späteren Zigarettenblock zueinander versetzt angeordnet sind, dadurch **gekennzeichnet,** daß die Blockaufnahme (7) feststehend ist und sich austrittsseitig zu einer Zelle (14) einer Blockfördereinrichtung (15) derart seitlich verengt, daß der vom Blockschieber (6) hindurchgeführte Zigarettenblock zusammengedrückt wird, wobei die Zelle (14) gegenüber der Blockaufnahme (7) sich weiter verengend ausgebildet ist und die mittleren Schachtwände (4) sich teilweise in den sich verengenden Bereich der Blockaufnahme (7) erstrecken.

2. Vorrichtung nach Anspruch 1, dadurch gekennzeichnet, daß die Schachtwände (4) im Entnahmebereich von einem darüber befindlichen konischen Abschnitt (4') getrennt sind.

3. Vorrichtung nach Anspruch 1 oder 2, dadurch gekennzeichnet, daß die Schachtwände (4) vor dem Schachtboden (5) enden.

4. Vorrichtung nach einem der Ansprüche 1 bis 3, dadurch gekennzeichnet, daß die oberen Enden der Schachtwände (4) mit darüber angeordneten Rüttelrollen (21) höhenversetzt zueinander angeordnet sind.

## Claims

1. Apparatus for the formation of cigarette blocks consisting of three rows of cigarettes (3), the middle row containing one cigarette (3) less than the other rows, with shafts (2) which are formed by shaft walls (4) arranged spaced from one another and which are of a number corresponding to the maximum number of cigarettes (3) in the rows increased by one and have a width somewhat larger than the cigarette diameter, for the reception of cigarettes (3) arranged one above the other, and with a block slide (6) for simultaneously pushing a number of rows of cigarettes (3) necessary for forming a respective cigarette block out of the lower extraction region of the shafts (2), located above a shaft bottom (5), into a block receptacle (7), the shafts (2) extending obliquely in the extraction region relative to the shaft bottom (5) in such a way and an outer shaft (2') in the position of the two lower rows is so closed that the lower three rows of cigarettes (3) are already arranged offset relative to one another essentially according to their offset arrangement in the subsequent cigarette block, characterized in that the block receptacle (7) is stationary and narrows laterally on the exit side to form a cell (14) of a block-conveying device (15), in such a way that the cigarette block guided through by the block slide (6) is compressed, the cell (14) being designed to narrow further relative to the block receptacle (7), and the middle shaft walls (4) extending partially into the narrowing region of the block receptacle (7).

2. Apparatus according to Claim 1, characterized in that, in the extraction region, the shaft walls (4) are separated from a conical portion (4') located above them.

3. Apparatus according to Claims 1 or 2, characterized in that the shaft walls (4) terminate short of the shaft bottom (5).

4. Apparatus according to one of Claims 1 to 3, characterized in that the upper ends of the shaft walls (4), having vibrating rollers (21) located above them, are arranged offset in height relative to one another.

## Revendications

1. Dispositif pour former des blocs formés de trois rangées de cigarettes (3), la rangée centrale contenant une cigarette (3) de moins que les autres rangées, comportant des goulottes (2) formées par des parois (4) à distance, goulottes (2) dont le nombre correspond au nombre maximal, plus un, des cigarettes (3) présentes dans les rangées et dont la largeur est légèrement supérieure au diamètre d'une cigarette afin d'y recevoir des cigarettes (3) superposées, et un poussoir à bloc (6) agencé pour expulser simultanément le nombre nécessaire pour constituer un bloc de rangées de cigarettes (3) de la zone de prélèvement inférieure des goulottes (2), se trouvant au-dessus d'un fond (5) de goulotte, en direction d'un logement (7), lesdites goulottes (2) étant positionnées, dans ladite zone de prélèvement, obliquement par rapport audit fond (5) et une goulotte extérieure (2'), au niveau des deux rangées inférieures, étant fermée, de telle sorte que les trois rangées inférieures de cigarettes (3) sont à partir de ce moment disposées de manière mutuellement décalée comme elles le seront par la suite dans le bloc suivant, caractérisé en ce que le logement (7) est fixe et se rétrécit latéralement du côté de la sortie en direction d'une cellule (14) d'un dispositif convoyeur (15) des blocs de manière telle que le bloc transféré par le poussoir (6) se trouve comprimé, tandis que la cellule (14) continue à se rétrécir par rapport au logement (7) et que les parois centrales (4) des goulottes s'étendent partiellement dans la zone rétrécie du logement (7).

2. Dispositif selon la revendication 1, caractérisé en ce que les parois (4) des goulottes sont séparées, dans la zone de prélèvement, d'une section conique (4') située au-dessus de cette zone.

3. Dispositif selon la revendication 1 ou 2, caractérisé en ce que les parois (4) se terminent avant le fond (5) de goulotte.

4. Dispositif selon l'une des revendications 1 à 3, caractérisé en ce que les extrémités supérieures des parois (4) sont décalées mutuellement en hauteur et comportent des galets secoueurs (21).
